# EUROPÄISCHE PATENTANMELDUNG

(11) **EP 4 512 689 A1**
(43) Veröffentlichungstag der Anmeldung: **26.02.2025**
(21) Anmeldenummer: 23192374.9
(22) Anmeldetag: 21.08.2023
(51) Int. Cl.: B61L 15/00, B61L 27/14

(54) **VERFAHREN ZUM BEREITSTELLEN EINER ABFAHRTERLAUBNIS FÜR EIN IN EINEM HALTEABSCHNITT BEFINDLICHES SCHIENENFAHRZEUG**

(71) Anmelder: Siemens Mobility AG, 8304 Wallisellen (CH)
(72) Erfinder: Bruderer, Christoph, 8400 Winterthur (CH); Dind, Marcel, 8953 Dietikon (CH); Eichenberger, Felix, 8008 Zürich (CH); Elmer, Lukas, 8008 Zürich (CH); Guenat, Balz, 8304 Wallisellen (CH); Mebes, Priska, 5000 Aarau (CH); Weber, Rolf, 8330 Pfäffikon ZH (CH)
(74) Vertreter: Siemens Patent Attorneys

(57) **Zusammenfassung**

Die vorliegende Erfindung offenbart ein ein Verfahren zum Bereitstellen einer Abfahrterlaubnis für ein in einem Halteabschnitt befindliches Schienenfahrzeug, welches die folgenden Schritte umfasst:
a) Bereitstellen eines Leitsystems zur Disposition des Schienenfahrzeugs innerhalb eines Schienennetzes;
b) Leitsystem-seitiges Bereitstellen von Fahrplandaten für das Schienenfahrzeug auf einem mobilen Kommunikationsgerät;
c) Bereitstellen einer vom mobilen Kommunikationsgerät zugänglichen spezifischen Applikation, mit der eine Abfahrbereitschaft des Schienenfahrzeugs für einen auswählbaren Datensatz der Fahrplandaten ausgelöst wird;
d) Übermitteln der Abfahrbereitschaft auf ein Fahrzeuggerät im Führerstand des Schienenfahrzeug; und
e) Rückmelden des Empfangs der Abfahrbereitschaft an dem Fahrzeuggerät an das mobile Kommunikationsgerät.

Auf diese Weise können die erforderlichen Daten für die Vornahme der Bereitstellung der Abfahrerlaubnis direkt aus dem Leitsystem bezogen und entsprechend auf dem mobilen Kommunikationsgerät für den Zugbegleiter dargestellt werden.

Es sei hier angemerkt, dass mit dem Begriff des Schienenfahrzeugs auch ein ganzer Zug oder Zugkomposition gemeint sein kann. Er kann dann die Abfahrbereitschaft für sein Schienenfahrzeug auf dem mobilen Kommunikationsgerät durch eine einfache Bedienhandlung quittieren. Diese Quittierung wird dann über das Leitsystem und/oder den Datenbus des Schienenfahrzeug in den Führerstand des Schienenfahrzeug übertragen und ist somit dort für den Lokführer sichtbar. Somit entfallen sämtliche gleis- und stellwerkseitigen Installationen bei gleichzeitiger Verkürzung der zeitlichen Abläufe zur Erstellung der Abfahrbereitschaft aufgrund des digitalisierten Prozesses.

## Beschreibung

Die vorliegende Erfindung bezieht sich auf ein Verfahren zum Bereitstellen einer Abfahrterlaubnis für ein in einem Halteabschnitt befindliches Schienenfahrzeug.

Im schienengebundenen Verkehr befahren die Züge das Eisenbahnnetz entlang von Fahrstrassen, die von einem Leitsystem auf der Ebene der dispositiven Zugsteuerung angefordert werden. Diese Anforderung kann automatisch ausgelöst werden, wenn die Züge fahrplanmässig verkehren und somit eine Abfolge von zuvor projektierten Fahrstrassen vorgesehen ist. Bei Abweichungen vom Fahrplan und sonstigen abweichenden Eingriffen werden die Fahrstrassen von dem Fahrdienstleiter manuell angefordert. Jede angeforderte Fahrstrasse wird von einer Stellinstanz (zentral oder dezentral) erst dann eingestellt, wenn die Fahrwegelemente (Weichen, Signale, Blockfreimeldung, Moving Block im ETCS) für diese Fahrstrasse verfügbar sind und entsprechend eingestellt und gegen anderweitige Nutzung durch konkurrierende Fahrstrassen gesperrt werden können. Nach der Befahrung der Fahrstrasse bzw. der in ihr befindlichen Fahrwegelemente wird diese Sperrung wieder aufgehoben und die Fahrwegelemente stehen zur Einstellung neuer Fahrstrassen wieder zur Verfügung.

Dieses vorstehend genannte Verfahren zur Bereitstellung von Fahrstrassen kommt auch bei der Abfahrt eines Zuges nach einem Stationshalt zum Tragen. Ein Lokführer kann die Station erst verlassen, also erst dann wieder losfahren, wenn einerseits die erfordliche Anschlussfahrstrasse an den Halteabschnitt eingestellt ist und ihm entweder über ein grünes Signallicht und/oder eine entsprechende Information auf dem Display des Fahrzeuggeräts (OBU = Onboard-Unit) die Fahrerlaubnis erteilt wird und wenn andererseits auch der Zugbegleiter die entsprechende Abfahrbereitschaft des Zuges gemeldet hat.

Während die Einstellung der Fahrstrasse bei Fahrplantreue als automatischer Prozess realisiert ist, erfordert die Meldung der Abfahrbereitschaft noch einen erheblichen Aufwand auf der Seite des Zugbegleiters und der installierten Einrichtungen, wie Stellwerkskomponenten, Schaltkästen etc. Je nach Reglement für die Abfahrt eines Zuges heisst dies heute in der Regel noch, dass der Zugbegleiter zunächst eine Tür des Zuges für sich am Blockieren hindern muss und dann mit einem Schlüssel zu einem gleisseitig befindlichen Schaltkasten gehen muss und dort durch Drehen des Schlüssel die Abfahrbereitschaft signalisiert. Diese Abfahrbereitschaft muss nun über das Stellwerk geroutet und ebenfalls dem Lokführer signalisiert werden. Anschliessend muss der Zugbegleiter in den Zug an der von ihm reservierten Tür wieder betreten und diese Tür dann ebenfalls schliessen. Besteht nun für den Lokführer das entsprechende Signallicht kann er nach dem Schliessen dieser letzten Tür abfahren.

Es ist leicht nachvollziehbar, dass dieses Verfahren nicht als eine effiziente Durchführung von Zugabfertigungen (Erteilung der Abfahrerlaubnis) und damit als positive Beeinflussung der Fahrplanstabilität angesehen werden kann. Es sind damit erhebliche Stellwerkskomponenten und damit auch Kosten für deren Anschaffung, den Betrieb und den Unterhalt erforderlich. Zudem wären auch eine Verbesserung der Personensicherheit und eine Erhöhung des Digitalisierungsgrades im Bahnbetrieb wünschenswert.

Der vorliegenden Erfindung liegt daher die Aufgabe zugrunde, ein Verfahren zum Bereitstellen einer Abfahrerlaubnis für ein in einem Halteabschnitt befindliches Schienenfahrzeug anzugeben, das eine Verringerung des Aufwandes und eine verbesserte Abfolge der Abläufe zur Erteilung der Abfahrerlaubnis mit sich bringt.

Diese Aufgabe wird erfindungsgemäss durch ein Verfahren zum Bereitstellen einer Abfahrterlaubnis für ein in einem Halteabschnitt befindliches Schienenfahrzeug gelöst, welches die folgenden Schritte umfasst:
a) Bereitstellen eines Leitsystems zur Disposition des Schienenfahrzeugs innerhalb eines Schienennetzes;
b) Leitsystem-seitiges Bereitstellen von Fahrplandaten für das Schienenfahrzeug auf einem mobilen Kommunikationsgerät;
c) Bereitstellen einer vom mobilen Kommunikationsgerät zugänglichen spezifischen Applikation, mit der eine Abfahrbereitschaft des Schienenfahrzeugs für einen auswählbaren Datensatz der Fahrplandaten ausgelöst wird;
d) Übermitteln der Abfahrbereitschaft auf ein Fahrzeuggerät im Führerstand des Schienenfahrzeug; und
e) Rückmelden des Empfangs der Abfahrbereitschaft an dem Fahrzeuggerät an das mobile Kommunikationsgerät.

Auf diese Weise können die erforderlichen Daten für die Vornahme der Bereitstellung der Abfahrerlaubnis direkt aus dem Leitsystem bezogen und entsprechend auf dem mobilen Kommunikationsgerät für den Zugbegleiter dargestellt werden. Es sei hier angemerkt, dass mit dem Begriff des Schienenfahrzeugs auch ein ganzer Zug oder Zugkomposition gemeint sein kann. Er kann dann die Abfahrbereitschaft für sein Schienenfahrzeug auf dem mobilen Kommunikationsgerät durch eine einfache Bedienhandlung quittieren. Diese Quittierung wird dann über das Leitsystem und/oder den Datenbus des Schienenfahrzeug in den Führerstand des Schienenfahrzeug übertragen und ist somit dort für den Lokführer sichtbar. Somit entfallen sämtliche gleis- und stellwerkseitigen Installationen bei gleichzeitiger Verkürzung der zeitlichen Abläufe zur Erstellung der Abfahrbereitschaft aufgrund des digitalisierten Prozesses.

In einer zweckmässige Weiterbildung der vorliegenden Erfindung kann es vorgesehen sein, dass für die Auslösung der Abfahrbereitschaft im Rahmen der spezifischen Applikation auf einem Display des mobilen Kommunikationsgeräts pro auswählbarem Datensatz eine Zugnummer, ein Abfahrtsbahnhof, ein Abfahrtsgleis und eine fahrplanmässige Abfahrtszeit angezeigt werden. Zudem kann es weiter oder auch alternativ möglich sein, dass für die Auslösung der Abfahrbereitschaft im Rahmen der Applikation auf einem Display des mobilen Kommunikationsgeräts pro auswählbarem Datensatz angezeigt wird, ob das Schienenfahrzeug aus leittechnischer Sicht überhaupt ein Kandidat für eine mögliche Meldung der Abfahrbereitschaft ist. Ausserdem ist zur besseren Information des Zugbegleiters sinnvoll, wenn für die Auslösung der Abfahrbereitschaft im Rahmen der spezifischen Applikation auf einem Display des mobilen Kommunikationsgeräts pro auswählbarem Datensatz angezeigt wird, ob eine für die Abfahrt des Schienenfahrzeugs aus leittechnischer Sicht erforderliche sich an den Halteabschnitt anschliessende Fahrstrasse eingestellt worden ist.

In einer logisch sinnvollen Aufteilung der Sichtbarkeit der Aufgaben für einen Zugbegleiter kann es vorgesehen sein, dass das mobile Kommunikationsgerät bestimmungsgemäss für einen Zugbegleiter in einer Weise vorgesehen ist, dass eine für den Zugbegleiter auf dem mobilen Kommunikationsgerät ausgeführte Zugbegleiter-Applikation den Zugang zu der spezifischen Applikation ermöglichen kann. Somit kann der Zugbegleiter auf der für ihn vorgesehenen Zugbegleiter-Applikation sehen, welches Schienenfahrzeug/welchen Zug er zu begleiten hat. Weiter kann für ihn in der Zugbegleiter-Applikation dargestellt sein, welche weiteren Zugbegleiter mit ihm auf demselben Zug (bei langen Zügen) verkehren. Falls er über Nacht an einem Zielort bleiben müsste, könnte ihm auch beispielsweise das für ihn gebuchte Hotel etc. angezeigt werden. Mit einem einfachen Druck auf einem entsprechenden Feld in der Zugbegleiter-Applikation kann er aber dann die spezifische Applikation aufrufen, die ihm den Zug zur Abfahrfreigabe angibt und die es ihm erlaubt, beispielsweise durch Eingabe eines bestimmten Zeichenmusters oder einer Nummerkombination die Abfahrbereitschaft an den Lokführer zu signalisieren.

Ebenfalls kann es dann vorgesehen sein, dass die spezifische Applikation nach der Rückmeldung des Empfangs der Abfahrbereitschaft an dem Fahrzeuggerät beendet wird und ggfs. eine Rückkehr zur Zugbegleiter-Applikation vorgenommen wird.

In Bezug auf den Begriff der leittechnischen Sicht kann es vorgesehen sein, dass aus leittechnischer Sicht eine Prüfung der jeweiligen Betriebssituation auf dem Schienennetz für das Schienenfahrzeug anhand der in dem Leitsystem vorhandenen Daten vorgenommen wird. Dabei wird in der Regel auch auf das bestehende Fahrreglement zurückgegriffen werden, sodass sich auf den aktuellen Daten und dem dazu bestehenden Regelwerk entsprechende Betriebssituationen ergeben, wie z.B. die Erteilung der Abfahrerlaubnis, etc.

Weitere vorteilhafte Ausgestaltungen der vorliegenden Erfindung sind den übrigen Unteransprüchen zu entnehmen.

Vorteilhafte Ausführungsbeispiele der vorliegenden Erfindung werden anhand der Zeichnung näher erläutert. Dabei zeigen:
- Figur 1: in schematischer Ansicht ein Übersichtsbild einer Zugbegleiter-Applikation für einen Zugbegleiter, die auf einem mobilen Kommunikationssystem ausgeführt wird;
- Figur 2: in schematischer Ansicht ein auf einem mobilen Benutzergerät angezeigtes Bild für den Zugbegleiter; (a) Bild bei nicht-abfahrbereitem Zug und (b) Bild bei abfahrbereitem Zug;
- Figur 3: in schematischer Ansicht den Ablauf der Abfertigung des Zuges, wie er sich dem Zugbegleiter anhand der Bilder a) bis d) in der spezifischen Applikation auf seinem mobilen Kommunikationsgerät darstellt; und
- Figur 4: in schematischer Ansicht eine Übersicht der dem Lokführer zur Verfügung stehenden Daten nach Erteilung einer Abfahrerlaubnis.

Nachfolgend wird ein Verfahren zum Bereitstellen einer Abfahrterlaubnis für ein in einem Halteabschnitt befindliches Schienenfahrzeug beschrieben, welches sich im wesentliche auf die folgenden Schritte abstützt. Zentral bei diesem Verfahren ist das Vorhandensein von bzw. der Zugang zu einer Zugbegleiter-Applikation auf einem mobilen Kommunikationsgerät für den Zugbegleiter und von einer entsprechenden Sicht auf dem Fahrzeuggerät (Onboard-Unit) im Führerstand für den Lokführer sowie der Austausch von Daten zwischen dem mobilen Kommunikationsgerät, dem Fahrzeuggerät und einem Leitsystem für die Disposition des Schienenverkehrs innerhalb eines bestimmten Abschnitts, wo sich derzeit ein für die Abfahrt von einem Haltebereich (Halt eines Zuges in einem Bahnhof) bestimmter Zug befindet, was hier nicht weiter im Detail dargestellt ist.

Ausgangspunkt für die Bereitstellung einer Abfahrterlaubnis für den in dem Halteabschnitt befindlichen Zug ist zunächst einmal die Bereitstellung des Leitsystems, mit welche der Schienenverkehr in dem bestimmungsgemäss Gleisnetz dispositiv von einer Leitstelle aus gesteuert wird. Der Zugbegleiter sieht auf seiner beispielsweise WEB-basierten Zugbegleiter-Applikation beispielsweise ein Bild, wie es in der Figur 1 gezeigt ist. Es informiert ihn über seine Arbeitsaufträge und erlaubt es ihm auch in einer Übersicht seine gemäss der Zugbegleiter-Applikation vorgesehenen Zugfahrten einzusehen. Mit einem Druck auf das Symbol , das nur mit den Daten für die vorgesehenen Zugfahrten verbunden ist, erfolgt dabei der Wechsel aus der Zugbegleiter-Applikation in eine spezifische WEB-Applikation für die Abfertigung eines Zuges.

Die Figur 2 zeigt nun in schematischer Ansicht die Ausgestaltung der spezifischen Applikation für die Abfahrfreigabe. Die Figur 2a zeigt nun die Situation, wo der Wechsel in die spezifische Applikation erfolgt, bevor die Zugfahrstrasse für die Weiterfahrt eingestellt ist, d.h. das Ausfahrsignal zeigt noch nicht grün. Der Zugbegleiter sieht dies entsprechend anhand des Eintrags "In Fahrt" auf dem Display seines mobilen Kommunikationsgeräts, was in der Regel ein Smart Phone oder ein Tablet ist. Der Zug ist daher noch nicht bereit für eine Abfertigung. Zusätzlich wird dem Zugbegleiter die Zugnummer angezeigt.

Sobald die Zugfahrstrasse für die Weiterfahrt eingestellt ist, wird dem Zugbegleiter automatisch die Abbildung gemäss Figur 2b) angezeigt. Der Zug ist nun bereit für die Abfertigung gemäss dem geltenden Abfahrts-Reglement. Es werden die Zugnummer, der Abfahrtsbahnhof, das Gleis sowie die geplante Abfahrtszeit angezeigt. Zusätzlich wird die Lage zur geplanten Abfahrtszeit angezeigt. Signifikant in Figur 2b) ist hierfür der Eintrag "Nächste Abfahrt: Brig, Gleis 11, 12:02 Uhr, sowie der weiter unten abgebildete Kreis. Erfolgt der Absprung in die spezifische Applikation, wenn die Zugfahrstrasse bereits für die Weiterfahrt eingestellt ist, so wird dem Zugbegleiter sofort das Bild gemäss Figur 2b) angezeigt. Der Zug ist nun bereit für die Abfertigung.

Figur 3 zeigt nun den Ablauf der Abfertigung des Zuges, wie er sich dem Zugbegleiter anhand der Bilder in der spezifischen Applikation auf seinem mobilen Kommunikationsgerät darstellt:
Wenn alle Bedingungen für eine Abfertigung des Zuges gemäss Fahrdienstvorschrift gegeben sind, kann der Zugbegleiter die Abfertigung durch eine Kreisbewegung unter Vervollständigung eines farbigen Kreises auslösen, wie dies in Figur 3a) dargestellt ist. Es sei hier angemerkt, dass grundsätzlich auch ein anderer Mechanismus vorgesehen sein kann, um die Abfahrbereitschaft auszulösen.

Wenn der Kreis vollständig ist, wechselt der Kreis sein Farbe und ein innerer rotierender Teilkreis zeigt an, dass die Abfertigung des Zuges übermittelt wird, so wie dies in Figur 3b) gezeigt ist.
Wenn der Kreis grün angezeigt wird, Wurde die Abfertigung (Abfahrbereitschaft) nun auch an den Lokführer übermittelt, wechselt der Kreis nochmals seine Farbe, z.B. in die grüne Farbe (siehe Figur 3c).
Sobald die Zugabfertigung beim Lokführer angezeigt wird, erhält der Zugbegleiter die Rückmeldung, dass die Abfertigung erfolgreich war, wie dies in Figur 3d) mit dem Schriftzug "Abfertigung erfolgreich" dargestellt ist. Durch Betätigen der Schaltfläche «SCHLIESSEN» springt die Ansicht wieder auf die generelle Zugbegleiter-Applikation, wie sie in Figur 1 gezeigt ist.

In der Figur 4 wird nun die Sicht für den Lokführer auf dem Display seines Fahrzeuggeräts (Onboard-Unit) in schematischer Darstellung gezeigt. Wenn ein Zug durch den Zugbegleiter abgefertigt worden ist, wird dies dem Lokführer in seiner Lokführer-Applikation angezeigt. Hierfür representativ ist der Schriftzug im unteren Teil von der Figur 4 mit dem Inhalt "Abfahrerlaubnis für Täsch (TAES) erteilt".

Mit der Einführung dieses Verfahrens werden bestehende Abfahrtssignale als Zusatzsignal am Hauptsignal durch eine mobile Lösung (hier die spezifische Applikation für die Abfahrbereitschaft) ersetzt und dabei die folgenden Ziele erreicht:
i) Stellwerkskomponenten für das Abfahrtsignal und den Schaltkasten fallen weg;
ii) Fixe Installationen (Tastenkasten und Abfahrsignal am Perron und in der Sicherungsanlage in den Bahnhöfen entfallen;
iii) Kosteneinsparungen bei Anschaffung, Betrieb und Wartung werden erzielt;
iv) Abfertigungsdauer (Fahrplanstabilität) und die Personensicherheit werden verbessert; und
v) der Digitalisierungsgrad wird erhöht.

## Patentansprüche

1. Verfahren zum Bereitstellen einer Abfahrterlaubnis für ein in einem Halteabschnitt befindliches Schienenfahrzeug, welches die folgenden Schritte umfasst:
a) Bereitstellen eines Leitsystems zur Disposition des Schienenfahrzeugs innerhalb eines Schienennetzes;
b) Leitsystem-seitiges Bereitstellen von Fahrplandaten für das Schienenfahrzeug auf einem mobilen Kommunikationsgerät;
c) Bereitstellen einer vom mobilen Kommunikationsgerät zugänglichen spezifischen Applikation, mit der eine Abfahrbereitschaft des Schienenfahrzeugs für einen auswählbaren Datensatz der Fahrplandaten ausgelöst wird;
d) Übermitteln der Abfahrbereitschaft auf ein Fahrzeuggerät im Führerstand des Schienenfahrzeug; und
e) Rückmelden des Empfangs der Abfahrbereitschaft an dem Fahrzeuggerät an das mobile Kommunikationsgerät.

2. Verfahren nach Anspruch 1,
**dadurch gekennzeichnet, dass**
für die Auslösung der Abfahrbereitschaft im Rahmen der spezifischen Applikation auf einem Display des mobilen Kommunikationsgeräts pro auswählbarem Datensatz eine Zugnummer, ein Abfahrtsbahnhof, ein Abfahrtsgleis und eine fahrplanmässige Abfahrtszeit angezeigt werden.

3. Verfahren nach Anspruch 1 oder 2,
**dadurch gekennzeichnet, dass**
für die Auslösung der Abfahrbereitschaft im Rahmen der Applikation auf einem Display des mobilen Kommunikationsgeräts pro auswählbarem Datensatz angezeigt wird, ob das Schienenfahrzeug aus leittechnischer Sicht überhaupt ein Kandidat für eine mögliche Meldung der Abfahrbereitschaft ist.

4. Verfahren nach einem der vorangehenden Ansprüche,
**dadurch gekennzeichnet, dass**
für die Auslösung der Abfahrbereitschaft im Rahmen der spezifischen Applikation auf einem Display des mobilen Kommunikationsgeräts pro auswählbarem Datensatz angezeigt wird, ob eine für die Abfahrt des Schienenfahrzeugs aus leittechnischer Sicht erforderliche sich an den Halteabschnitt anschliessende Fahrstrasse eingestellt worden ist.

5. Verfahren nach einem der vorangehenden Ansprüche,
**dadurch gekennzeichnet, dass**
das mobile Kommunikationsgerät bestimmungsgemäss für einen Zugbegleiter vorgesehen ist, wobei eine für den Zugbegleiter auf dem mobilen Kommunikationsgerät ausgeführte Zugbegleiter-Applikation den Zugang zu der spezifischen Applikation ermöglicht.

6. Verfahren nach Anspruch 5,
**dadurch gekennzeichnet, dass**
die spezifische Applikation nach der Rückmeldung des Empfangs der Abfahrbereitschaft an dem Fahrzeuggerät beendet wird und ggfs. eine Rückkehr zur Zugbegleiter-Applikation vorgenommen wird.

7. Verfahren nach einem der vorangehenden Ansprüche,
**dadurch gekennzeichnet, dass**
aus leittechnischer Sicht eine Prüfung der jeweiligen Betriebssituation auf dem Schienennetz für das Schienenfahrzeug anhand der in dem Leitsystem vorhandenen Daten vorgenommen wird.
